# DEMANDE DE BREVET EUROPEEN

(11) **EP 0 034 095 A1**
(43) Date de publication de la demande: **19.08.1981**
(21) Numéro de dépôt: 81400176.4
(22) Date de dépôt: 04.02.1981
(51) Int. Cl.: D21C 7/06

(54) **Procédé et installation pour l'alimentation d'enceintes de traitement, en matières végétales devant y subir une cuisson ou une réaction sous pression**

(30) Priorité: 05.02.1980 FR 8002441
(71) Demandeur: COMPAGNIE DE CONSTRUCTION MECANIQUE SULZER Société anonyme dite:, Cedex 59 F-75300 Paris Brune (FR)
(72) Inventeur: Gueissaz, Charles, F-92200-Neuilly-sur-Seine (FR)
(74) Mandataire: Tony-Durand, Serge (FR)

(57) **Abrégé**

a) Procédé et installation d'alimentation d'enceintes de traitement de matières végétales devant y subir une réaction sous pression comme la cuisson ou l'hydrolyse et ce, par refoulement sous pression, au moyen d'une pompe, d'un mélange liquide obtenu par dilution des matières correspondantes avec le liquide en présence duquel doit s'effectuer le traitement prévu.
b) Selon l'invention, il est prévu de faire subir à ces matières, en plus de, ou avec, cette opération de dilution, une imprégnation poussée avec ce liquide, par exemple à l'intérieur d'un appareil (3) de dilution et d'imprégnation. Puis, le refoulement du mélange obtenu est réalisé au moyen d'une pompe (6) de type Vortex, capable de véhiculer un mélange liquide-solide et que l'on entraîne à vitesse variable au moyen d'un dispositif de commande comportant un détecteur de débit (6a) et agencé de façon à maintenir constant le débit d'écoulement dans la canalisation 10 de refoulement.

## Description

La présente invention a pour objet un procédé et une installation destinés à assurer l'alimentation d'enceintes de traitement, en matières végétales devant y subir une cuisson ou une réaction sous pression. Ce procédé et cette installation sont notamment destinés à être utilisés pour assurer l'alimentation d'enceintes de traitement à l'intérieur desquelles est réalisée la cuisson de plantes annuelles (paille de blé, de riz, bagasse, roseaux, etc), dans une lessive pour la production de cellulose. Cependant, ce procédé et cette installation sont également conçus pour pouvoir être employés pour l'alimentation d'enceintes de traitement dans lesquelles est effectuée une hydrolyse de telles plantes pour extraire les pentosannes.

De tels traitements sont en général réalisés sous des pressions pouvant atteindre 10 à 12 bars. Ils peuvent être effectués soit de façon continue, soit au contraire de manière discontinue.

Cette dernière solution est évidemment moins avantageuse qu'un traitement continu et ce, tout particulièrement au point de vue économique. C'est du reste la raison pour laquelle cette solution n'est utilisée que pour des productions relativement faibles et pour des produits difficiles à traiter, tels que des linters, chanvre, etc.

Malgré leurs avantages économiques, les installations fonctionnant en continu présentent divers inconvénients, dûs notamment au fait que les matières à traiter doivent être introduites à l'intérieur d'une enceinte de traitement se trouvant elle-même à une pression relativement élevée.

En général, les matières à traiter sont introduites à l'état sec, sans imprégnation préalable, et le dispositif d'introduction peut consister en une vanne rotative à alvéoles, ou un sas à tiroir, ou bien encore une vis conique dont l'action a pour effet de former un tampon de matière supportant la différence de pression entre l'intérieur et l'extérieur. Cependant, il s'agit là de dispositifs complexes et coûteux, car ceux-ci doivent être réalisés de façon à pouvoir supporter des différences de pression et de température relativement élevées. Par ailleurs, ces systèmes subissent une usure très rapide, car malgré un nettoyage préalable, les matières végétales à introduire contiennent des poussières de silice incorporées aux fibres. Ceci impose donc de prévoir un traitement anti-abrasion pour les pièces d'usure. Or, un tel traitement est très coûteux et malgré celui-ci et les autres précautions prises, les pièces doivent être fréquemment changées.

D'autre part, il convient de noter que les dispositifs d'introduction à vis présentent le danger de détentes accidentelles de vapeur vers l'amont en cas de défaut d'alimentation, par suite de la disparition du tampon de la matière formant bouchon, et supportant la différence de pression. De plus, les dispositifs à vis ne fonctionnent correctement qu'avec des matières sèches ; il est donc inpossible de pré-imprégner les produits, opération qui permet d'améliorer sensiblement la qualité de la cuisson.

Pour éviter les inconvénients des dispositifs procédant à l'introduction à l'état sec des matières à traiter, il a déjà été proposé d'assurer cette introduction sous forme liquide : voir par exemple le brevet français N° 1 226 093. A cet effet, il est prévu une dilution préalable des matières qui doivent alimenter l'enceinte de traitement et ce, dans le but de réaliser un mélange liquide pompa- ble. Puis, ce mélange est refoulé, au moyen d'une pompe centrifuge jusque dans l'enceinte de traitement correspondante.

Cependant, le dispositif ainsi prévu ne peut pas convenir pour l'introduction de plantes annuelles ou similaires. En effet, du fait même de la nature de ces végétaux, ceux-ci ont tendance à flotter lorsque l'on essaie de procéder à leur dilution en vue de réaliser un mélange ponpable. C'est du reste la raison pour laquelle une telle dilution est très difficilement réalisable. Par ailleurs, pour autant qu'un mélange liquide ait pu être obtenu à partir de telles plantes, ce mélange peut difficilement être aspiré par une pompe centrifuge. En effet, comme elles affectent la forme de fibres ou de tiges d'une certaine longueur, les plantes annuelles ont tendance à bourrer dans une pompe centrifuge et peuvent ainsi bloquer son fonctionnement.

Par ailleurs et surtout, pour que les dispositifs d'introduction de végétaux, sous forme d'un mélange liquide, puissent fonctionner, il convient que la pression de refoulement soit toujours supérieure à celle régnant dans l'enceinte de traitement pour qu'il y ait constamment écoulement du mélange liquide-solide dans la conduite de refoulement. En effet, si cela n'est pas le cas, l'introduction ne peut pas s'effectuer et il peut même se produire un retour en arrière des matières contenues dans la canalisation de refoulement, ou même déjà introduites à l'intérieur de l'enceinte de traitement, avec tous les inconvénients en résultant.

Or, les dispositifs actuels, tels que celui décrit dans le brevet français 1 226 093, ne comportent aucun système de contrôle ou de sécurité capable de constituer une sorte de clapet "anti-retazr" et susceptible d'assurer qu'en tout état de cause, il y ait toujours écoulement du mélange liquide-solide en direction de l'enceinte de traitement, malgré les difficultés éventuelles et irrégularités d'écoulement et d'introduction, dues à la nature particulière des produits véhiculés. En conséquence, dans le dispositif décrit dans ce brevet, l'écoulement des matières, et par suite leur introduction dans l'enceinte de traitement, peuvent être perturbés et ne plus se réaliser, dans certains cas. Par ailleurs, il peut se produire un retour en arrière des matières refoulées et ce, sous l'effet de la pression régnant dans l'enceinte de traitement.

C'est pourquoi la présente invention a pour but de réaliser un procédé et une installation permettant d'éviter les inconvénients des divers systèmes antérieurs rappelés ci-dessus. A cet effet, l'invention se propose de réaliser l'introduction de matières végétales sous forme liquide, mais en prévoyant un certain nombre de moyens et de dispositions particulières permettant d'obtenir entière satisfaction.

Le procédé selon l'invention est caractérisé en ce qu'en plus de , ou avec, l'opération de dilution des matières végétales à introduire, on fait subir à celles-ci une imprégnation poussée avec le liquide en présence duquel doit s'effectuer le traitement, puis le refoulement du mélange obtenu est réalisé au moyen d'une pompe de type Vortex, capable de véhiculer un mélange liquide-solide et que l'on entraine à vitesse variable au moyen d'un dispositif de commande assujetti à un détecteur de débit branché sur la conduite partant de la pompe de refoulement, de façon-à maintenir constant le débit d'écoulement dans cette conduite.

Grâce à l'agencement ainsi prévu, il existe bien toujours un écoulement de débit constant en direction de l'enceinte de traitement, même si certaines irrégularités se produisent en aval. En effet, en cas de baisse du débit prévu, et pour lequel est réglé le détecteur de débit, le dispositif de commande assure une accélération de la vitesse de la pompe pour rétablir le débit d'écoulement à sa valeur normale. Ce système joue donc aussi le rôle d'une sorte de clapet anti-retour évitant tout risque de retour en arrière des matières refoulées.

Quant à l'installation selon l'invention, elle est caractérisée en ce qu'elle comprend en combinaiscn :
- un appareil d'imprégnation poussée des matières correspondantes avec le liquide en présence duquel doit s'effectuer le traitement prévu et éventuellement un appareil de dilution au cas où l'appareil d'imprégnation n'assure pas également cette fonction ;
- une pompe de type Vortex ou autre pompe capable de véhiculer le mélange liquide-solide obtenu par dilution des matières correspondantes ;
- un moteur à vitesse variable pour l'entraînement de cette ponpe ;
- un dispositif de commande de la variation de vitesse de ce moteur, assujetti à un détecteur de débit branché sur la conduite partant de la pompe de refoulement et assurant le maintien constant du débit d'écoulement dans cette conduite.

Cependant, les différentes particularités et avantages de cette installation et du procédé correspondant apparaîtront au cours de la description suivante, donnée en référence au dessin annexé à titre indicatif, et sur lequel :
La figure 1 est une vue schématique de l'ensemble d'une installation d'alimentation selon l'invention ;
La figure 2 est une vue partielle d'une variante.
La présente installation est destinée à assurer l'alimentation d'une enceinte de traitement 1, ou d'une succession d'enceintes de traitement, à l'intérieur desquelles doit être réalisé un traitement sous pression de matières végétales, par exemple la cuisson de plantes annuelles dans une lessive pour la production de cellulose, ou bien encore l'hydrolyse de ces mêmes plantes pour l'extraction, des pentosannes.

L'installation représentée à la figure 1 comprend en premier lieu, un appareil susceptible d'assurer à la fois, et en même temps, la pré-imprégnation et la dilution des matières végétales correspondantes avec le liquide en présence duquel doit s'effectuer le traitement prévu, en l'occurrence une lessive dans le cas d'une cuisson pour la production de cellulose. Cet appareil est désigné par la référence générale 3 sur le dessin joint.

Il s'agit d'un appareil du type désigné généralement sous l'appellation "pulpeur". Cet appareil comporte une cuve contenant un bain du liquide de traitement et dans le fond de laquelle il est prévu un rotor 4 muni d'ailettes de triturage susceptibles d'assurer la séparation des fibres des matières végétales déversées dans la cuve ainsi que leur déchiquetage et leur fragmentation en morceaux de faible longueur. On obtient donc ainsi une imprégnation efficace des fibres de ces matières avec le liquide de traitement. Cependant, cette imprégnation s'accompagne également d'une dilution de ces fibres dans le bain du liquide correspondant, de façon à réaliser un mélange liquide-solide susceptible d'être pompé.

A ce sujet, il convient de noter que dans le cas présent, cette dilution s'effectue dans de parfaites conditions, même si les matières à traiter sont des plantes annuelles du type indiqué précédemment. En effet, comme ces matières sont soumises à une imprégnation poussée avec le liquide de traitement, leur dilution ne pose aucun problème, bien que normalement elles auraient eu tendance à flotter.

Le mélange liquide obtenu sort de la cuve de l'appareil 3 par un ajutage de sortie 5. Or, celui-ci est branché sur une pompe de type Vortex, désignée par la référence générale 6 et qui sera décrite plus en détail par la suite.

Une conduite 7 d'arrivée de liquide de traitement débouche dans le pulpeur 3. A ce liquide peut éventuellement être ajoutée de l'eau ainsi qu'il sera exposé par la suite. Cette arrivée de liquide a pour but d'assurer la dilution des matières végétales dans le liquide de traitement à une concentration d'environ 5-6 % en matières sèches afin d'obtenir un mélange liquide susceptible d'être pompé par la pompe 6 de type Vortex.

Le corps de cette pompe possède un grand passage d'écoulement à débit régulier et sans aucune entrave. Elle comporte une roue ouverte 8 pourvue d'un corps 9 de forme aérodynamique et l'agencement est tel qu'il n'existe pas de dépression à l'arrière de cette roue.

Du fait de sa conception, et notamment du fait que dans une poupe Vortex, le liquide aspiré n'est pas amené à traverser le rotor (contrairement à ce qui est le cas dans une pompe centrifuge) , la ponpe 6 est en mesure de pomper le mélange liquide-solide contenu dans le pulpeur 3. Cette pompe assure alors la mise sous pression de ce mélange à une pression de l'ordre de 5 à 8 bars et son refoulement dans une conduite 10. En effet, la pompe 6 a pour rôle à la fois de véhiculer le produit correspondant et de vaincre la pression régnant à l'intérieur de l'enceinte de traitement.

Ainsi qu'il a déjà été indiqué, la pression du mélange liquide pompé doit être supérieure à la pression régnant dans l'enceinte de traitement et, en conséquence, il doit toujours exister un débit d'écoulement dans la canalisation 10 de refoulement. Pour obtenir ce résultat, la pompe 6 est entraînée par un moteur 6b à vitesse variable et la vitesse de celui-ci est réglée de façon à maintenir constant le débit de refoulement pour une valeur donnée de production dans l'enceinte de traitement.

Dans ce but, le débit à l'intérieur de la canalisation de refoulement 10 est contrôlé par un débimètre 6a. Ce dernier est branché dans un circuit électrique 6c raccordé au moteur 6b, de façon à constituer un dispositif de commande faisant varier la vitesse de ce moteur en fonction du débit.

Ainsi, si pour une raison quelconque, par exemple des irrégularités d'écoulement en aval, il se produit une baisse du débit d'écoulement dans la canalisation 10, ce dispositif commande une accélération de la vitesse de la pompe pour rétablir le débit d'écoulement à la valeur prévue. Ce système permet donc d'obtenir, avec une sécurité absolue, qu'il y ait toujours écoulement en direction de l'enceinte de traitement à alimenter malgré la pression régnant dans celle-ci et les irrégularités d'écoulement qui peuvent se produire en aval. Bien entendu, ce système joue également, de ce fait, le rôle d'une sorte de clapet anti-retour évitant tout risque de retour en arrière des matières refculées, ou de celles déjà introduites dans l'encei te et ce, sous l'effet de la pression régnant à l'intérieur de celle-ci.

Lors de la mise en service de la présente installation, il suffit de régler le débinètre 6a, à une valeur de consigne pour le débit d'écoulement voulu à l'intérieur de la canalisation 10 de refoulement, la valeur de ce débit étant déterminée en fonction de la valeur de la production horaire désirée dans l'enceinte de traitement. Quant à la pression à l'intérieur de l'enceinte de traitement, elle est réglée et maintenue constante par l'ouverture ou la fermeture de l'injection de la vapeur de chauffe envoyée dans cette enceinte.

La conduite 10 de refoulement aboutit à l'orifice d'entrée 11 d'un appareil d'égouttage 12 susceptible d'essorer la matière fibreuse tout en l'amenant jusqu'à la tubulure d'entrée 13 de l'enceinte de traitement 1 à alimenter.

Cet appareil d'égouttage 12 est susceptible de résister en toute sécurité à la pression de travail. Son enveloppe cylindrique externe 14 renferme un cylindre perforé 15 à l'intérieur duquel est disposée une vis 16 susceptible d'assurer le déplacement de la matière fibreuse jusqu'à la tubulure de sortie 17 branchée sur l'entrée de l'enceinte de traitement 1. L'arbre de la vis 15 est entraîné en rotation par un groupe moto-réducteur non représenté. L'ensemble ainsi constitué est disposé dans une position inclinée par rapport à l'horizontale et un ajutage 18 d'évacuation du liquide de récupération est prévu à la partie inférieure de l'extrémité la plus basse de l'enveloppe externe 12.

Bien entendu, l'ajutage d'entrée 11 débouche dans l'espace délimité par le cylindre perforé 15. Dans ces conditions, le mélange de liquide et de matière fibreuse se trouve envoyé sous pression dans cet espace et repris par la vis 16. Celle-ci entraîne ce mélange vers l'ajutage de sortie. Cependant, la matière fibreuse subit un essorage et le liquide éliminé s'écoule par les perforations du cylindre 15 pour gagner l'intervalle existant autour de celui-ci et finalement l'ajutage de sortie 18.

Il convient de noter que la vis de transport 16 tourne avec un jeu réduit à l'intérieur du cylindre 15, ce qui assure l'avance de la matière fibreuse tout en opérant un nettoyage constant de cette grille. Il faut également observer que cette vis est munie, à son extrémité supérieure, d'une contre-spire 19 qui a pour but d'éviter tout risque de bourrage à l'endroit de la sortie 17 de l'appareil d'égouttage. Celui-ci reçoit à son entrée, le mélange chargé de fibres végétales à une concentration maximum de 6 % et minimum de 2 %. Après égouttage dans cet appareil, la concentration se trouve portée à la sortie à 18 ou 20 % environ.

Pour éviter le risque d'entrée de vapeur dans le circuit liquide, un niveau minimum de liquide est maintenu dans l'appareil d'égouttage 12 ainsi que dans un pot d'équilibre 20 communiquant avec celui-ci. A cet effet, il est prévu un dispositif 27 de réglage de niveau assujetti à deux détecteurs de niveau 27a et 27b. Ce dispositif est susceptible de commander, par l'intermédiaire de circuits 28a et 28b, deux vannes respectivement 28 et 29. La première est une vanne de réglage du débit d'écoulement à l'intérieur d'une conduite 21 branchée sur la sortie du pot 20 pour recycler le liquide de traitement servant à véhiculer et à entraîner les matières végétales. Quant à la seconde vanne 29, elle est constituée par une vanne de sécurité à fermeture rapide, qui est branchée sur la conduite de refculenent 10.

Ainsi, ce dispositif permet de maintenir constant le niveau de liquide contenu dans la partie inférieure de l'appareil d'égouttage, ce qui permet d'éviter l'entrée de vapeur dans le circuit liquide.

Enfin, la présente installation comprend, en combinaison avec les appareils déjà décrits, un circuit de recyclage du liquide de traitement, lequel circuit comprend un dispositif de décantation et d'élimination des particules lourdes en suspension dans ce liquide. Ce dispositif consiste en un séparateur centrifuge 23 à l'intérieur duquel le liquide récupéré est amené par la conduite 21 branchée sur le pot d'équilibre 20. Après élimination des particules en suspension, le liquide ressort de ce séparateur par une canalisation 22. Quant aux particules et impuretés qui ont été éliminées - en l'occurrence des particules de sable, de silice - elles sont récupérées dans la trémie inférieure du séparateur 22. Cette trémie communique avec un pot 24 destiné à servir de sas pour l'évacuation des impuretés. Les orifices d'entrée et de sortie de ce sas sont obturés par des vannes, respectivement 25 et 26.

Le liquide récupéré dans la conduite 22 est renvoyé vers la conduite 7 destinée à assurer la dilution des matières imprégnées et ce, en amant de la pompe 6. Mais, il est prévu un dispositif de régulation 34 assurant la détente de ce liquide, depuis la pression de refoulement jusqu'à la pression d'injection dans le pulpeur 3. Ce dispositif fonctionne automatiquement par mesure de pression et vannage de la veine liquide au moyen d'une vanne 35.

Cependant, la conduite 7 d'amenée du liquide de dilution est raccordée non seulement à la conduite 22 de recyclage mais également à une conduite 36 destinée à assurer l'arrivée de liquide d'appoint. Un dispositif automatique de contrôle de niveau 37 assure la régulation de l'arrivée de liquide d'appoint ou de la décharge de l'excédent pour maintenir le niveau constant dans le pulpeur 3.

Lors du fonctionnement de cette installation, la pompe 6 assure l'alimentation de façon continue de l'enceinte de traitement 1 en matières végétales se trouvant en suspension dans un mélange liquide ayant une concentration d'environ 18 à 20 % de fibres. Cette alimentation est assurée à une pression relativement réduite de l'ordre de 4 à 8 bars qui constituera la pression à laquelle s'effectuera le traitement à l'intérieur de l'enceinte.

Comme cette pression de traitement est plus faible que celle des installations habituelles à marche continue, alimentées par des dispositifs d'introduction des produits sous forme sèche, la durée du traitement est plus longue. Mais le coût global de l'installation est moindre.

L'installation selon l'invention permet d'assurer, de façon optimum, l'introduction de matières végétales dans une enceinte de traitement et ce, même lorsqu'il s'agit de plantes annuelles. Or, le processus d'introduction de ces matières s'effectue dans des conditions parfaites, car le réglage de la vitesse de cette pompe permet de maintenir un débit constant d'écoulement à l'intérieur de la canalisation de refoulement.

Mais bien entendu, la présente installation n'est pas limitée au seul exenple décrit ci-dessus. Ainsi, dans la variante représentée à la figure 2, l'appareil pulpeur 3, effectuant à la fois l'imprégnation et la dilution des matières à traiter, est remplacé par deux appareils distincts 3a et 3b assurant respectivetnent l'une et l'autre de ces deux fonctions. Dans un tel cas, l'appareil d'imprégnation 3a est disposé en amont de l'appareil de dilution 3b. Le premier de ces appareils peut être constitué par un tambour muni de pales et tournant à l'intérieur d'un carter contenant un bain du liquide de traitement. A la sortie de cet appareil, les matières végétales se trouvent donc parfaitement imprégnées de ce liquide. Quant à l'appareil 3b de dilution, il consiste en une cuve à l'intérieur de laquelle est disposé un simple agitateur rotatif 4b, cette cuve étant alimentée en liquide de traitement par la canalisation 7, comme dans la forme de réalisation précédente. Une conduite d'évacuation 5b conduit le mélange obtenu jusqu'à la pompe 6 (non représentée) et le reste de l'installation est identique à ce qui est prévu dans la précédente forme de réalisation.

## Revendications

1. Procédé d'alimentation d'enceintes de traitement en matières végétales devant y subir une réaction sous pression, telle que cuisson ou hydrolyse, cette alimentation étant assurée par dilution des matières correspondantes avec le liquide en présence duquel doit s'effectuer le traitement prévu, et refoulement sous pression du mélange obtenu et ce, au moyen d'une pompe, caractérisé en ce qu'avant cette opération de dilution, ou en même temps que celle-ci, on fait subir à ces matières une imprégnation poussée avec ce liquide, puis le refoulement du mélange obtenu est réalisé au moyen d'une pompe (6) de type Vortex ou autre capable de véhiculer un mélange liquide-solide, et que l'on entraîne à vitesse variable au moyen d'un dispositif de commande assujetti à un détecteur de débit (6a) branché sur la conduite (10) partant de la pompe (6) de refoulement, de façon à maintenir constant le débit d'écoulement dans cette conduite.

2. Installation pour l'alimentation d'enceintes de traitement en matières végétales devant y subir une réaction sous pression telle que cuisson ou hydrolyse, par mise en oeuvre du procédé selon la revendication 1, caractérisé en ce qu'elle comprend en combinaison :
- un appareil (3) d'inprégnation poussée des matières correspondantes avec le liquide en présence duquel doit s'effectuer le traitement prévu et éventuellement un appareil de dilution au cas où l'appareil d'imprégnation n'assure pas également cette fonction ;
- une pompe (6) de type Vortex ou autre pompe capable de véhiculer le mélange liquide-solide obtenu par dilution des matières correspondantes ;
- un moteur (6b) à vitesse variable pour l'entraînement de cette pompe ;
- un dispositif de commande de la variation de vitesse de ce moteur assujetti à un détecteur de débit (6a) branché sur la conduite (10) partant de la pompe (6) de refoulement et assurant le maintien constant du débit d'écoulement dans cette conduite.

3. Installation selon la revendication 2, caractérisé en ce qu'elle.conporte un appareil d'égouttage raccordé à la sortie de la pompe et qui est constitué par une vis rotative (16) d'entraînement placée à l'intérieur d'un cylindre perforé (15) disposé dans une position inclinée, l'extrémité de cette vis, située du côté de la sortie portant une contre-vis ,(19) destinée à éviter tout risque de bourrage de la matière entraînée.

4. Installation selon l'une des revendications 2 et 3, caractérisa en ce que le niveau de liquide dans la partie inférieure de l'appareil d'égouttage (12) est contrôlé par un dispositif de contrôle (27) susceptible d'agir à la fois sur une vanne (28) de réglage de débit, branchée sur la canalisation (21) de réglage du liquide d'entraînement, et sur une vanne (29) à fermeture rapide branchée sur la conduite (10) partant de la pompe (6) de refoulement.

5. Installation selon l'une des revendications 2 à 4, caractérisée en ce qu'elle comporte un appareil de séparation des particules en suspension dans le liquide recyclé, cet appareil étant constitué par un séparateur centrifuge (23) dont l'orifice inférieur d'évacuation communique avec un sas (24) permettant l'évacuation des impuretés.
